# FASCICULE DE BREVET EUROPEEN

(11) **EP 0 527 119 B1**
(45) Date de publication et mention de la délivrance du brevet: **15.02.1995**
(21) Numéro de dépôt: 92870118.4
(22) Date de dépôt: 06.08.1992
(51) Int. Cl.: A47C 17/16

(54) **Meuble formant un siège transformable en lit**
Sitzmöbel, in Bett verwandelbar
Settee, transformable into a bed

(30) Priorité: 06.08.1991 NL 9101352
(43) Date de publication de la demande: 10.02.1993
(73) Titulaire: SEDAC-MECOBEL, B-8560 Wevelgem (BE)
(72) Inventeur: Djie, Eric Johan, NL-1016 RP Amsterdam (NL)
(74) Mandataire: Pieraerts, Jacques

(56) Documents cités:
- FR-A- 1 438 285

## Description

La présente invention concerne un meuble formant siège transformable en lit, pourvu d'un élément siège et d'un élément dossier qui s'y raccorde, qui lui est relié par une charnière pour faire pivoter l'un par rapport à l'autre l'élément siège et l'élément dossier entre une position automatiquement stabilisée du siège, dans laquelle l'angle entre les deux éléments est minimal et une position couchée du lit, dans laquelle l'angle entre les deux éléments est maximal , et qui, de plus, est équipé de pattes pour soutenir l'élément siège dans la position assise et l'élément siège et l'élément dossier dans la position couchée du meuble.

Des sièges rabattables en lit tels que des lits-banquettes sont connus dans de multiples formes d'exécution.

Dans une de ces exécutions l'élément siège et l'élément dossier sont suspendus dans un châssis de base via un mécanisme de réglage, le châssis de base étant formé par des éléments formant pattes reliés entre eux, des éléments des accoudoirs et des éléments de liaison. Le mécanisme de réglage est souvent équipé d'un ressort en vue de simplifier les mouvements des éléments les uns par rapport aux autres. Il se pose alors un problème à savoir que le mécanisme de réglage à ressort fonctionne seul si le châssis de base offre une masse suffisante, ce qui nécessite une exécution lourde de sa châssis de base, ce qui a pour conséquence que tout le meuble, qui doit être retiré sur une certaine distance à partir du mur avant de pouvoir être transformé de banquette en lit afin de faire place pour l'élément dossier rabattable vers l'arrière, est fort difficilement déplaçable et provoque des difficultés lors de son installation.

Lorsque le châssis de base est malgré tout exécuté dans une forme légère, il se produit des problèmes de manipulation lors de l'installation parce que lors du réglage du châssis de base, celui-ci doit être retenu au sol par le pied afin qu'il ne soit pas relevé lors du mouvement de relèvement. Des lits-banquettes équipés d'un tel dispositif de réglage sont donc d'une maniabilité trop difficile et sont trop lourds pour de nombreux utilisateurs. En dehors de ces problèmes, un châssis de base stationnaire est toujours, d'un point de vue de son poids et du matériel, un complément qui est en principe superflu aussi bien pour un banquette que pour un lit mais qui, en raison de la double fonction d'un lit-banquette, intervient dans celui-ci.

Un siège transformable en lit de l'espèce cité ci-dessus est connu grâce au brevet américain US-A-2.754.888. Dans ce meuble, l'élément dossier est stabilisé automatiquement dans la position assise du fait que des pattes sont fixées à l'élément formant dossier, lesdites pattes soutenant le meuble dans la position assise à proximité de la charnière entre l'élément siège et l'élément dossier de telle sorte que l'élément dossier subit une charge vers l'avant via les pattes en raison du poids du meuble et d'une personne éventuellement assise sur celui-ci. Un véritable verrouillage de l'élément dossier par rapport à l'élément siège n'a pas lieu ce qui entraîne le danger que lorsqu'une personne prend appui sur l'élément dossier, celui-ci se rabaisse spontanément.

On connaît cependant une autre forme d'exécution d'un siège rabattable en lit du même genre qui est pourvu d'un mécanisme de verrouillage entre l'élément siège et l'élément dossier du meuble pour verrouiller l'un par rapport à l'autre les deux éléments dans la position assise du meuble, mais cette installation de verrouillage consiste en une broche de fixation qui doit être disposée à la main ce qui a pour conséquence qu'un nombre supplémentaire d'opérations sont nécessaires lors de l'installation du meuble entre les positions assise et les positions couchée, ce qui n'est pas désirable.

Une autre forme d'exécution d'un siège transformable en lit est connue du FR-A-1.438.285.

L'invention a pour but de procurer un siège rabattable en lit du type décrit dans le préambule, dans lequel il est remedié aux problèmes qui se présentent dans les meubles connus à ce jour.

A cet effet, le siège transformable en lit selon l'invention est caractérisé en ce qu'entre l'élément dossier et l'élément siège il est disposé un dispositif de verrouillage pour verrouiller entre eux l'élément siège et l'élément dossier, dans la position assise, ledit dispositif de verrouillage pouvant être déverrouillé lorsqu'on fait basculer vers l'arrière l'élément dossier basculant vers la position couchée et pouvant être de nouveau automatiquement verrouillé lorsque l'élément dossier est basculé à nouveau de la position couchée vers la position assise.

Grâce à ces mesures on réalise d'une part un verrouillage de l'élément siège et de l'élément dossier dans la position assise du meuble ce qui résoud le problème d'instabilité tandis que d'autre part le verrouillage et le déverrouillage de l'installation de verrouillage a lieu automatiquement lors des mouvements provoquant le réglage du meuble. Du fait que dans le meuble selon l'invention aucun châssis de base n'est présent, le meuble peut être exécuté d'une façon légère ce qui permet d'exécuter aisément les mouvements de basculement.

Une forme d'exécution fort simple de l'installation de verrouillage du meuble selon l'invention peut être obtenue dans laquelle le dispositif de verrouillage est déverrouillable et verrouillable sous l'influence de la gravité.

La gravité peut être utilisée parce que lors du basculement du meuble la position de celui-ci par rapport au vecteur de la force de gravité se modifie ce qui permet de manipuler l'installation de verrouillage sous l'influence de la pesanteur.

De préférence, l'installation de verrouillage comprend un élément de verrouillage mobile disposé sur l'élément siège ou l'élément dossier et un contre-élément monté fixe sur l'élément dossier ou l'élément siège ainsi que des butées constituées sous l'élément siège et l'élément dossier pour limiter l'angle de basculement de l'élément dossier et de l'élément siège entre les positions assise et couchée.

De cette manière, l'élément dossier peut, dans la position assise du meuble, être verrouillé dans les deux directions de basculement par rapport à l'élément siège, du fait que les butées empêchent le basculement de l'élement dossier vers l'avant et l'élément de verrouillage empêche un basculement de l'élément dossier vers l'arrière. Cette façon réalise, grâce à des moyens simples une position assise stable et verrouillée du meuble. Les butées assurent également que l'angle maximal entre l'élément siège et l'élément dossier soit fixé à 180° par exemple afin d'assurer également dans la position couchée du meuble une bonne stabilité de celui-ci.

Quoi qu'il soit en principe possible de disposer l'élément de verrouillage mobile sur l'élément siège et le contre-élément sur l'élément dossier, il est préférable de disposer l'élément de verrouillage sur l'élément dossier et le contre-élément sur l'élément siège.

Une forme d'exécution avantageuse de l'élément de verrouillage et du contre-élément est caractérisée en ce que l'élément de verrouillage consiste en une came de verrouillage suspendue à rotation à l'élément dossier à l'aide d'un tourillon et le contre-élément consiste en une surface de verrouillage pour la charnière formée sur la partie siège, surface qui, dans la position assise du meuble, est située sous le tourillon à une distance au-delà de la charnière.

Dans la position assise du meuble, la came de verrouillage est en engrènement avec la surface de verrouillage et verrouille ainsi l'élément dossier par rapport à l'élément siège. Lorsqu'on rabat le meuble vers l'arrière, la came de verrouillage pivote autour du tourillon sous l'influence de la pesanteur et déplace celui-ci à l'écart du plan de verrouillage ce qui permet le passage du plan de verrouillage pour permettre à celui-ci et à l'élément dossier de se rabattre autour de la charnière entre la partie formant siège et la partie formant dossier pour atteindre la position couchée. Lorsqu'on déplace vers le haut, à partir de la position couchée, l'élément formant dossier, la came de verrouillage engrène automatiquement avec le plan de verrouillage du fait que la came de verrouillage retourne en sens inverse sous l'influence de la pesanteur, ce qui assure un verrouillage automatique.

De préférence, les pattes du meuble comportent, à proximité de la charnière entre l'élément siège et l'élément dossier, des pattes de soutien qui sont fixées à l'élément dossier.

Grâce à cette mesure, lesdites pattes pivotent par rapport à l'élément siège lors du pivotement de l'élément dossier. Ceci permet d'obtenir de façon simple que la partie siège, dans la position assise du meuble, face avec l'horizontale, un angle différent de celui qui est obtenu dans la position couchée. On peut ainsi donner à l'élément siège du meuble, dans la position assise, une position qui s'écarte de l'horizontale et cela en vue du confort ou d'un point de vue ergonomique, tandis que grâce au dimensionnement et à la position correcte desdites pattes un réglage automatique vers la position horizontale de l'élément siège est réalisé lorsqu'on fait pivoter l'élément dossier. Dans ce cas, la partie inférieure des pattes doit être exécutée de telle sorte qu'un mouvement sur le sol est possible. Ceci peut par exemple être obtenu à l'aide de petits dômes glissants ou même de petites roues.

Les pattes destinées à l'élément dossier, qui ne sont pas actives dans la position assise du meuble et ne servent qu'au soutien de la partie dossier, dans la position couchée du meuble, peuvent être exécutées de différentes manières. Dans la forme d'exécution la plus simple, les pattes destinées au soutien du meuble à proximité de la charnière entre l'élément siège et l'élément dossier et les pattes destinées au soutien de l'élément dossier, en position couchée, sont exécutées sous la forme d'une unité fixe. Les pattes de l'élément dossier s'étendent, dans la position assise du meuble, vers l'arrière, mais ceci ne constitue pas un inconvénient du point de vue d'un aspect attrayant du meuble.

Une forme d'exécution fonctionnelle attrayante des pattes est celle dans laquelle les pattes destinées à soutenir l'élément dossier, dans la position couchée et les pattes destinées à supporter l'élément siège de part et d'autre du meuble forment un tout et sont exécutées de telle sorte qu'elles constituent des accoudoirs dans la position assise du meuble, ces pattes étant de préférence montées à charnière sur l'élément dossier et supportent librement l'élément siège à l'aide d'un élément de soutien horizontal.

Pour éviter que des pattes ne s'étendent vers l'arrière dans la position assise du meuble et pour n'être pas obligé d'effectuer des opérations supplémentaires en vue de rendre actives les pattes destinées au soutien de l'élément dossier, dans la position couchée, il peut être prévu de relier à pivotement à l'élément dossier les pattes destinées au soutien de l'élément dossier et de coupler celles-ci à l'élément siège, via un mécanisme de commande, de telle sorte que les pattes pivotent par rapport à l'élément dossier lors du pivotement de l'élément dossier par rapport à l'élément siège.

De cette manière, les pattes de l'élément dossier du meuble sont rendues automatiquement actives et inactives lors du réglage entre la position assise et la position couchée.

L'invention sera décrite ci-après en faisant référence aux dessins qui reproduisent des exemples d'exécution de l'invention.

La figure 1 montre d'une manière très schématique un nombre d'éléments de base d'un meuble formant siège transformable en lit, selon l'invention, les pattes n'étant pas représentées.

La figure 2 représente le détail II de la figure 1, à une plus grande échelle, la charnière et le dispositif de verrouillage entre l'élément siège et l'élément dossier du meuble étant représentés.

Les figures 3a-3c sont trois vues latérales d'un exemple d'exécution d'un meuble formant siège transformable en lit selon l'invention, les mouvements nécessaires pour transformer le siège en lit étant illustrés.

Les figures 4a-4c sont trois vues latérales correspondant à la figure 2 dans des positions qui correspondent aux figures 3a-3c.

La figure 5 est une vue latérale d'une forme d'exécution alternative du meuble formant siège transformable en lit, selon l'invention, dans lequel d'autres pattes destinées au soutien du meuble, à proximité de la charnière entre l'élément siège et l'élément dossier, sont appliquées.

Les figures 6a-6b et 7a-7b montrent deux vues latérales d'autres exemples d'exécution du meuble formant siège transformable en lit selon l'invention, dans la position assise et dans la position couchée, divers types de pattes étant appliqués.

La figure 8 représente, à une plus grande échelle, une vue latérale du mécanisme de commande en position ouverte destiné à commander les pattes destinées à soutenir l'élément dossier du meuble formant siège transformable en lit selon les figures 7a-7b.

Les dessins montrent des exemples d'exécution d'un meuble formant siège transformable en lit qui, dans la plupart des cas, consistera en une banquette pour deux ou trois personnes qui peut être ouverte pour former un lit double, quoi qu'en principe il serait également possible que le meuble soit exécuté sous la forme d'une chaise qui peut être déployée pour former un lit d'enfant.

La figure 1 montre un nombre d'éléments de base du meuble selon l'invention, c'est-à-dire un élément siège 1 et un élément dossier 2 qui s'y raccorde et qui lui est relié par une charnière 3. L'élément siège 1 et l'élément dossier 2 peuvent consister en châssis à lattes séparés réunis entre eux par la charnière 3, mais il est également possible que les deux éléments 1 et 2 soient constitués en une pièce et que la charnière 3 soit une plaque souple.

Sur le lit se trouve un matelas repliable 4 qui peut toutefois être remplacé par un certain nombre de coussins. Afin de verrouiller entre eux l'élément dossier 2 et l'élément siège 1, dans la position assise du meuble représentée à la figure 1, de telle sorte qu'une rotation angulaire entre ceux-ci n'est pas possible, il est disposé, à proximité de la charnière 3, un dispositif de verrouillage 5.

La figure 2 représente en détail ce dispositif de verrouillage 5. Ce dispositif de verrouillage comprend une came de verrouillage 6 qui est suspendue à pivotement par une extrémité à un tourillon 7 relié à l'élément dossier 2, de telle sorte que le centre de gravité de la came de verrouillage se trouve à une distance importante du tourillon 7. Un plan actif 8 appartenant à la came de verrouillage 6 et situé le plus loin du tourillon 7 est exécuté en forme de segment circulaire dont l'axe correspond à l'axe géométrique du tourillon 7. Le centre de gravité de la came de verrouillage 6 se situe entre le plan actif 8 et le tourillon 7. Pour assurer une collaboration avec le plan actif de la came de verrouillage 6, il est formé sur l'élément siège 1 un plan de verrouillage complémentaire 9, qui s'étend à partir de l'extrémité libre de l'élément siège 1 jusqu'au-delà de la charnière 3 et cela vers le haut et qui se trouve, en position assise du meuble, environ en-dessous du tourillon 7. Le plan de verrouillage 9 présente d'un côté un rebord 10. De plus, des moyens sont également prévus pour limiter l'angle de rotation entre l'élément siège 1 et l'élément dossier 2, qui permettent de déterminer la position couchée et la position assise du meuble. Ces moyens consistent dans cet exemple d'exécution en une fente 11 en forme de segment circulaire ménagé dans l'élément siège et qui s'étend concentriquement autour de la charnière 3 ainsi qu'en un tenon 12 qui pénètre dans cette fente 11, tenon qui est fixé sur l'élément dossier 2. L'angle sur lequel s'étend la fente 11 détermine l'angle de rotation entre l'élément siège et l'élément dossier.

Les figures 3a-3c représentent les mouvements qu'exécute le meuble pour le passage de la position assise (figure 3a) vers la position couchée (figure 3c), tandis que les figures 4a-4c qui s'y rapportent illustrent le fonctionnement automatique de l'installation de verrouillage qui se produit à cette occasion. Aux figures 3a, 4a, le meuble se trouve dans la position assise et l'élément dossier 2 est verrouillé dans les deux positions de basculement, c.à.d. en avant lorsque le tenon 12 fixé à l'élément siège est en contact avec le plan terminal de la fente 11 et, en arrière, lorsque le plan actif 8 de la came de verrouillage 6 prend appui contre le plan de verrouillage 9 de l'élément siège. Du fait que le tourillon 7 de la came de verrouillage 6 se trouve à une certaine distance de la charnière 3 entre l'élément siège 1 et l'élément dossier 2, celui-ci ne pourra se déplacer sur un arc de cercle autour de la charnière 3 entre l'élément siège 1 et l'élément dossier 2, mouvement qui est empêché lorsque la came de verrouillage 6 prend appui sur le plan de verrouillage 9 au-delà de la charnière 3.

Les figures 3b et 4b représentent une position du meuble dans laquelle celui-ci est complètement basculé en arrière, de telle sorte que l'élément dossier 2 est venu se placer à l'horizontale. Au cours de ce mouvement de basculement du meuble, le centre de gravité de la came de verrouillage 6 se déplace par rapport au tourillon 7, grâce auquel naît autour du tourillon 7 un moment provoqué par la pesanteur, qui tend à faire tourner la came de verrouillage 6 autour du tourillon 7. A la figure 4b, la came de verrouillage 6 a en effet été tournée autour du tourillon 7, de telle sorte que le centre de gravité se trouve de nouveau sous ce tourillon 7. Au cours de sa rotation la came de verrouillage 6 est sortie de prise d'avec le plan de verrouillage 9 de l'élément siège ce qui a mis fin au blocage des mouvements de rotation entre l'élément dossier et l'élément siège. De plus, aucune pression ne doit être exercée par le plan de verrouillage 9 de l'élément siège 1 sur la came de verrouillage 6 lorsqu'on veut permettre à la came de verrouillage d'être mise en rotation, de telle sorte qu'en vue de la libération de la came de verrouillage 6 une certaine pression doit être exercée de bas en haut contre l'élément siège 1.

La figure 3c et la figure 4c montrent la position couchée du meuble dans laquelle l'élément siège 1 a été, après déverrouillage de l'installation de verrouillage 5, basculé autour de la charnière vers une position horizontale et est venu se placer dans le prolongement de l'élément dossier 2. Le tenon 12 appartenant à l'élément dossier 2 est donc venu en prise avec l'extrémité opposée de la fente menagée dans l'élément siège 1, de telle sorte qu'un basculement ultérieur n'est plus possible et qu'une position couchée ou position couchée stable est réalisée.

Pour ramener le meuble à nouveau dans la position assise, il suffit de retirer vers le haut l'élément dossier 2, la came de verrouillage 6 tournant autour du tourillon 7 ce qui amène automatiquement en engrènement la came de verrouillage 6 et le plan de verrouillage 9 de la partie siège et ramène celle-ci contre le rebord 10, après quoi le verrouillage entre l'élément siège 1 et l'élément dossier 2 est de nouveau accompli. Grâce à la forme courbée complémentaire des plans 8 et 9, un verrouillage fiable est réalisé.

Les figures 3a-3c montrent ensuite un premier exemple d'exécution des pattes destinées au soutien du meuble, aussi bien dans la position assise selon la figure 3a que dans la position couchée selon la figure 3c. Ces pattes comportent des pattes 13 destinées à supporter l'élément siège 1 à proximité de l'extrémité libre éloignée de l'élément dossier 2, des pattes 14 destinées à soutenir le meuble à proximité de la charnière 3 entre l'élément siège 1 et l'élément dossier 2, et des pattes 15 pour soutenir l'élément dossier 2 à proximité de l'extrémité libre disposée à l'opposé de l'élément siège 1, dans la position couchée selon la figure 3c. Dans cet exemple d'exécution, les pattes 14 et 15 sont exécutées sous la forme d'une seule unité fixe par rapport à l'élément dossier 2. La fixation des pattes 14 à proximité de la charnière 3 présente l'avantage de procurer à l'élément siège 1, dans la position assise, un angle différent par rapport à l'horizontale que l'angle dans la position couchée ou position couchée. Ceci peut être obtenu en donnant une plus grande dimension à la distance verticale entre l'extrémité inférieure des pattes 14 et l'élément dossier 2 qu'à la distance verticale entre l'extrémité inférieure des pattes 14 et l'élément siège 1 (cfr. figure 5). Il est donc possible de donner au meuble, dans la position assise, une position plus confortable d'un point de vue ergonomique.

La figure 5 montre un autre exemple d'exécution des pattes destinées au soutien du meuble à proximité de la charnière 3 entre l'élément siège 1 et l'élément dossier 2, ces pattes 14 étant exécutées sous forme de tige courbe fixée à l'élément dossier 2. On remarquera, de plus, pour ce qui est des pattes 14, que dans la position assise l'extrémité arrière et inférieure des pattes 14 se trouve, de préférence, autant que possible, vers l'arrière, afin d'empêcher un basculement vers l'arrière du meuble. Dans la position couchée du meuble, au contraire, l'extrémité inférieure des pattes 14 qui sont fixées à l'élément dossier 2 doit se trouver avant la charnière 3, en-dessous de l'élément siège 1, pour empêcher que le lit ne plie à hauteur de la charnière (cfr. également figure 3c).

Les figures 6a et 6b montrent une autre forme d'exécution des pattes 13 et 15, qui, dans ce cas, font partie d'un élément continu courbe 16 qui, en dehors de son rôle de patte, peut également, dans la position assise du meuble, faire office d'accoudoir (figure 6a) et dans la position couchée faire office de support pour la tête, respectivement pour les pieds (figure 6b). Afin de permettre les mouvements de pivotement entre l'élément siège 1 et l'élément dossier 2, l'élément de forme arquée 16 est relié à pivotement par une charnière 17 avec l'élément dossier 2, tandis que l'élément 16 de forme arquée soutient l'élément siège 1 à l'aide d'une tige transversale 18 ou similaire, de telle sorte qu'un déplacement ou une rotation entre l'élément siège 1 et l'élément de forme arquée 16 est possible.

Les figures 7a et 7b montrent encore un autre exemple d'exécution des pattes 15 destinées au soutien de l'élément dossier 2 dans la position couchée. Les pattes 15 sont, dans ce cas, reliées à pivotement par une charnière 19 à l'élément dossier 2, de telle sorte que dans la position assise du meuble (figure 7a) elles peuvent pivoter vers l'intérieur, en direction d'une position non active et, dans la position assise du lit, ne font pas saillie vers l'arrière. Dans la position couchée du meuble selon la figure 7b, les pattes 15 sont alors sorties, de telle sorte qu'elles peuvent soutenir l'élément dossier 2. Cette extraction ou rabattement vers l'intérieur des pattes 15 de l'élément dossier 2 peut avoir lieu automatiquement en faisant usage du mouvement de pivotement entre l'élément siège 1 et l'élément dossier 2. Un exemple d'exécution d'un tel mécanisme de commande 20 est reproduit à la figure 8. Le mécanisme de commande 20 comporte une tige 21 qui est reliée à charnière par une de ses extrémités à la patte 15 à une distance de la charnière 19 entre la patte 15 et l'élément dossier 2 et qui, à son autre extrémité, est reliée à charnière avec l'élément siège 1 qui possède un prolongement 22 qui s'étend au-delà de la charnière 3 entre l'élément siège 1 et l'élément dossier 2. Lors du pivotement de l'élément siège 1 par rapport à l'élément dossier 2, la rotation angulaire est transmise, par une tige 21, à la patte 15 qui est extraite lorsque l'élément siège 1 se trouve dans le prolongement de l'élément dossier 2 (traits interrompus à la figure 8), et est rabattue lorsque l'élément siège 1 et l'élément dossier 2 forment entre eux un angle dans la position couchée (traits continus à la figure 8).

Il est clair, de ce qui précède, que l'invention fournit un meuble formant siège transformable en lit qui se distingue par sa construction simple et légère et qui est très stable aussi bien dans la position couchée que dans la position assise. Grâce à la construction compacte et à la commande automatiquement du verrouillage entre l'élément siège et l'élément dossier du meuble, cet ensemble peut être soustrait à la vue et ne nuit pas à la conception de la forme du meuble. La commande du meuble par le réglage entre les positions siège et lit est simple et aisée.

Il est également possible d'exécuter l'élément de verrouillage de l'installation de verrouillage sous forme d'une bille ou d'un cylindre qui, sous l'influence de la pesanteur, peut rouler dans une rainure ou similaire et bloquer un contre-élément lors du basculement du meuble.

## Revendications

1. Meuble formant siège transformable en lit, pourvu d'un élément siège (1) et d'un élément dossier (2) qui s'y raccorde, qui lui est relié par une charnière (3) pour faire pivoter l'un par rapport à l'autre l'élément siège (1) et l'élément dossier (2) entre une position automatiquement stabilisée du siège, dans laquelle l'angle entre les deux éléments (1 et 2) est minimal et une position couchée du lit, dans laquelle l'angle entre les deux éléments (1 et 2) est maximal , et qui, de plus, est équipé de pattes (13, 14, 15) pour soutenir l'élément siège (1) dans la position assise et l'élément siège (1) et l'élément dossier (2) dans la position couchée du meuble, caractérisé en ce qu'entre l'élément dossier (2) et l'élément siège (1) il est disposé un dispositif de verrouillage (5) pour verrouiller entre eux l'élément siège (1) et l'élément dossier (2), dans la position assise, ledit dispositif de verrouillage (5) pouvant être déverrouillé lorsqu'on fait basculer vers l'arrière l'élément dossier (2) basculant vers la position couchée et pouvant être de nouveau automatiquement verrouillé lorsque l'élément dossier (2) est basculé à nouveau de la position couchée vers la position assise.

2. Meuble selon la revendication 1, dans lequel le dispositif de verrouillage (5) est déverrouillable et verrouillable sous l'influence de la pesanteur.

3. Meuble selon la revendication 2, dans lequel le dispositif de verrouillage (5) comprend un élément de verrouillage mobile (6) disposé sur l'élément siège ou l'élément dossier (1, 2) et un contre-élément (9) monté fixe sur l'élément dossier ou l'élément siège (2, 1), ainsi que des butées (11, 12) constituées sur l'élément siège et l'élément dossier pour limiter l'angle de basculement de l'élément dossier (2) et de l'élément siège (1) entre les positions assise et couchée.

4. Meuble selon la revendication 3, dans lequel l'élément de verrouillage (6) est fixé sur l'élément dossier (2) et le contre-élément (9) est fixé sur l'élément siège (1).

5. Meuble selon la revendication 4, caractérisé en ce que l'élément de verrouillage consiste en une canne de verrouillage (6) suspendue à rotation à l'élément dossier (2) à l'aide d'un tourillon (7) et le contre-élément consiste en une surface de verrouillage (9) pour la charnière (3) formée sur la partie siège, surface qui, dans la position assise du meuble, est située sous le tourillon (7) à une distance au-delà de la charnière (3).

6. Meuble selon les revendications 3, 4 ou 5 dans lequel les butées (11, 12) consistent en une fente en forme de segment circulaire (11) constituée dans l'élément siège (1) concentriquement autour de la charnière (3) entre les éléments siège et dossier (1, 2) et en un tenon (12) fixé sur l'élément dossier (2).

7. Meuble selon l'une des revendications pécédentes dans lequel les pattes (13, 14, 15) comportent entre les éléments siège et dossier (1, 2) des pattes de soutien (14) qui sont fixées à l'élément dossier.

8. Meuble selon la revendication 7, caractérisé en ce que les pattes (14) destinées à soutenir le meuble à proximité de la charnière (3) entre les éléments de siège et de dossier (1, 2) et les pattes (15) destinées à soutenir l'élément de dossier (2) dans la position couchée sont constituées sous la forme d'une unité fixe.

9. Meuble selon la revendication 7, dans lequel les pattes (15) destinées à soutenir l'élément siège (1) forment de part et d'autre du siège un ensemble (16) et sont exécutées de telle sorte qu'elles forment, dans la position assise, des accoudoirs, ces pattes (13, 15) étant reliées à charnière à l'élément dossier (2) et soutiennent librement l'élément siège (1) à l'aide d'un élément de soutien (18).

10. Meuble selon l'une des revendications précédentes, caractérisé en ce que les pattes (15) destinées à soutenir l'élément dossier (2) sont reliées à basculement avec l'élément dossier (2) et sont accouplés de telle sorte à la partie dossier (2) par un mécanisme de commande (20) que les pattes (15) basculent par rapport à l'élément dossier (2) lorsqu'on fait basculer l'élément dossier (2) par rapport à l'élément siège (1).

## Claims

1. Piece of furniture forming a seat which can be converted into a bed, provided with a seat element (1) and a back element (2) joined thereto, which is connected to it by a hinge (3) in order to cause the seat element (1) and back element (2) to pivot with respect to one another between an automatically stabilised position of the seat, in which the angle between the two elements (1 and 2) is at its minimum, and a reclined position of the bed, in which the angle between the two elements (1 and 2) is at its maximum, and which, moreover, is equipped with legs (13, 14, 15) for supporting the seat element (1) in the sitting position and the seat element (1) and back element (2) in the reclined position of the piece of furniture, characterised in that between the back element (2) and the seat element (1) a locking device (5) is disposed to lock the seat element (1) and back element (2) together in the sitting position, the said locking device (5) being able to be unlocked when the back element (2) is tilted backward towards the reclined position and able to be locked again automatically when the back element (2) is again tilted from the reclined position towards the seated position.

2. Piece of furniture according to Claim 1, in which the locking device (5) is unlockable and lockable under the effect of gravity.

3. Piece of furniture according to Claim 2, in which the locking device (5) comprises a mobile locking element (6) disposed on the seat element or back element (1, 2) and a counter-element (9) permanently mounted on the back element or seat element (2, 1), as well as stops (11, 12) formed on the seat element and back element in order to limit the angle of tilting of the back element (2) and seat element (1) between the sitting and reclined positions.

4. Piece of furniture according to Claim 3, in which the locking element (6) is fixed to the back element (2) and the counter-element (9) is fixed to the seat element (1).

5. Piece of furniture according to Claim 4, characterised in that the locking element consists of a locking member (6) suspended so as to rotate on the back element (2) by means of a pivot (7) and the counter-element consists of a locking surface (9) for the hinge (3) formed on the seat part, which surface, in the sitting position of the piece of furniture, is situated below the pivot (7) some way beyond the hinge (3).

6. Piece of furniture according to Claim 3, 4 or 5, in which the stops (11, 12) consist of a slot in the form of a segment of a circle (11) formed in the seat element (1), concentrically around the hinge (3) between the seat and back elements (1, 2), and a peg (12) fixed to the back element (2).

7. Piece of furniture according to one of the preceding claims, in which the legs (13, 14, 15) include, between the seat and back elements (1, 2), support legs (14) which are fixed to the back element.

8. Piece of furniture according to Claim 7, characterised in that the legs (14) designed to support the piece of furniture close to the hinge (3) between the seat and back elements (1, 2) and the legs (15) designed to support the back element (2) in the reclined position are made in the form of a fixed unit.

9. Piece of furniture according to Claim 7, in which the legs (15) designed to support the seat element (1) form an assembly (16) on either side of the seat (16) and are executed in such a way that they form, in the sitting position, arm rests, these legs (13, 15) being hinged to the back element (2) and freely support the seat element (1) by means of a support element (18).

10. Piece of furniture according to one of the preceding claims, characterised in that the legs (15) designed to support the back element (2) are connected so as to tilt with the back element (2) and are connected to the back part (2) by a control mechanism (20) in such a way that the legs (15) tilt with respect to the back element (2) when the back element (2) is tilted with respect to the seat element (1).

## Patentansprüche

1. Sitzmöbel, in Bett verwandelbar, versehen mit einem Sitz-Element (1) und einem Lehne-Element (2), das daran anschließt und mit ihm verbunden ist durch ein Drehgelenk (3), um das Sitz-Element (1) und das Lehne-Element (2) untereinander schwenkbar zu machen zwischen einer automatisch stabilisierten Stellung des Sitzes, bei der der Winkel zwischen den beiden Elementen (1 und 2) minimal ist, und einer Bett-Liegestellung, bei der der Winkel zwischen den beiden Elementen (1 und 2) maximal ist, und das außerdem ausgestattet ist mit Füßen (13, 14, 15), um das Sitz-Element (1) in der Sitzstellung zu stützen und das Sitz-Element (1) und das Lehne-Element (2) in der Bett-Liegestellung,
**dadurch gekennzeichnet,**
daß zwischen dem Lehne-Element (2) und dem Sitz-Element (1) eine Verriegelungsvorrichtung (5) angeordnet ist, um das Sitz-Element (1) und das Lehne-Element (2) in der Sitzstellung miteinander zu verriegeln, wobei die besagte Verriegelungsvorrichtung (5) entriegelt werden kann, wenn man das Lehne-Element (2) nach hinten kippen läßt, das in die Liegestellung kippt und aufs neue automatisch verriegelt werden kann, wenn das Lehne-Element (2) wieder aus der Liegestellung in die Sitzstellung gekippt wird.

2. Möbel nach Anspruch 1, bei dem die Verriegelungsvorrichtung (5) entriegelbar und verriegelbar ist unter der Einwirkung der Schwerkraft.

3. Möbel nach Anspruch 2, bei dem die Verriegelungsvorrichtung (5) ein bewegliches Verriegelungselement (6) umfaßt, angeordnet an einem Sitz-Element oder einem Lehne-Element (1, 2) und ein Gegenelement (9), das fest angebracht ist an dem Lehne-Element oder dem Sitz-Element (2, 1), sowie Anschläge (11, 12), gebildet am Sitz-Element und am Lehne-Element, um den Kippwinkel des Lehne-Elements (2) und des Sitz-Elements (1) zwischen der Sitz- und der Liegestellung zu begrenzen.

4. Möbel nach Anspruch 3, bei dem das Verriegelungselement (6) am Lehne-Element (2) befestigt ist, und das Gegenelement (9) am Sitz-Element (1) befestigt ist.

5. Möbel nach Anspruch 4, dadurch gekennzeichnet, daß das Verriegelungselement gebildet wird durch ein Verriegelungs-Fallelement (canne de verrouillage) (6), drehbar aufgehängt am Lehne-Element (2) mittels eines Lagerzapfens (7), und das Gegenelement gebildet wird durch eine Verriegelungsfläche (9) für das Drehgelenk (3), ausgebildet an dem Sitzteil, wobei diese Fläche sich in der Sitzstellung des Möbels unter dem Lagerzapfen (7) befindet, in einer Entfernung jenseits des Drehgelenks (3).

6. Möbel nach den Ansprüchen 3, 4 oder 5, bei dem die Anschläge (11, 12) gebildet werden durch einen Schlitz mit der Form eines Kreissegments (11), ausgebildet in dem Sitz-Element (1), konzentrisch um das Drehgelenk (3), zwischen dem Sitz- und dem Lehne-Element (1, 2), und einen am Lehne-Element (2) befestigten Zapfen (12).

7. Möbel nach einem der vorhergehenden Ansprüche, bei dem die Füße (13, 14, 15) zwischen dem Sitz- und dem Lehne-Element (1, 2) Stützfüße (14) umfassen, die am Lehne-Element befestigt sind.

8. Möbel nach Anspruch 7, dadurch gekennzeichnet, daß die Füße (14) zum Stützen des Möbels in der Nähe des Drehgelenks (3) zwischen dem Sitz- und dem Lehne-Element (1, 2) und die Füße (15) zum Stützen des Lehne-Elements (2) in der Liegestellung in Form einer festen Einheit gebildet werden.

9. Möbel nach Anspruch 7, bei dem die Füße (15) zum Stützen des Sitz-Elements (1) beiderseits des Sitzes einen Aufbau (16) bilden und so ausgeführt sind, daß sie in der Sitzstellung Armlehnen bilden, wobei diese Füße (13, 15) durch Drehgelenke verbunden sind mit dem Lehne-Element (2) und frei das Sitz-Element (1) stützen mit Hilfe eines Stützelements (18).

10. Möbel nach einem der vorhergehenden Ansprüche, dadurch gekennzeichnet, daß die Füße (15) zum Stützen des Lehne-Elements (2) kippbar mit dem Lehne-Element (2) verbunden sind und durch einen Betätigungsmechnismus (20) so mit dem Lehneteil (2) gekoppelt sind, daß die Füße (15) bezüglich des Lehne-Elements (2) kippen, wenn man das Lehne-Element (2) bezüglich das Sitz-Elements (1) kippt.
